# FASCICULE DE BREVET EUROPEEN

(11) **EP 4 123 090 B1**
(45) Date de publication et mention de la délivrance du brevet: **10.04.2024**
(21) Numéro de dépôt: 22186108.1
(22) Date de dépôt: 20.07.2022
(51) Int. Cl.: E01C 13/04, E01C 13/08

(54) **ÉQUIPEMENT DE SOL MULTICOUCHES ADAPTÉ À LA PRATIQUE SPORTIVE OU LUDIQUE**
MEHRSCHICHTIGE BODENAUSSTATTUNG, DIE FÜR SPORTLICHE ODER SPIELERISCHE ZWECKE GEEIGNET IST
MULTI-LAYER FLOOR EQUIPMENT SUITABLE FOR PRACTISING SPORTS OR GAMES

(30) Priorité: 21.07.2021 FR 2107854; 22.06.2022 FR 2206129
(43) Date de publication de la demande: 25.01.2023
(73) Titulaire: Group Elastoteck, 44390 Nort sur Erdre (FR)
(72) Inventeur: BIORET, Jean-Vincent, 44390 PETIT MARS (FR)
(74) Mandataire: Jacobacci Coralis Harle

(56) Documents cités:
- EP-A1- 3 616 507
- FR-A1- 2 886 514
- FR-A1- 3 025 065
- FR-A1- 3 028 141
- US-A1- 2005 076 855

## Description

### Domaine technique de l'invention

La présente invention concerne le domaine technique des équipements de sol multicouches, adaptés à la pratique sportive ou ludique

### Etat de la technique

Les équipements de sol sont essentiels à certaines actives humaines, par exemple les pratiques sportives ou ludiques.

Certains équipements de sol comportent par exemple une couche réalisée en matériau élastomère pour conférer une souplesse lors du contact des usagers.

Toutefois, la plupart de ces équipements de sol proposent des expériences et des sensations relativement similaires.

De plus, l'installation des équipements de sol est généralement relativement complexe.

Des exemples d'art antérieur peuvent être trouvés dans les documents FR2886514A1, FR3028141 A1, FR3025065A1, US2005076855A1 et EP3616507A1.

### Présentation de l'invention

La présente invention propose un équipement de sol multicouches, adapté à la pratique sportive ou ludique, ayant les caractéristiques de la revendication 1.

Un tel équipement de sol multicouches a l'intérêt de proposer une expérience et une sensation originales pour les utilisateurs, tout en assurant une simplicité de pose.

En particulier, le matelas intercalaire, intercalé entre la couche support et la couche supérieure, permet des exercices de stabilité (ludiques et/ou sportifs) pour les utilisateurs tout en assurant une sécurité d'usage.

D'autres caractéristiques non limitatives et avantageuses du produit conforme à l'invention, prises individuellement ou selon toutes les combinaisons techniquement possibles, sont les suivantes :
- ledit matelas intercalaire comporte une bande hermétique délimitant ladite au moins une chambre étanche, laquelle bande hermétique comporte au moins un tronçon fermé hermétiquement par une soudure et/ou une paire de profilés pinçant ledit tronçon ;
- ledit matelas intercalaire présente un contour carré ou rectangulaire, présentant avantageusement les dimensions suivantes : une largeur de 1 à 2 m et une longueur de 1 à 10 m ;
- la couche support est réalisée en matériau plastique ou en film géotextile ; de préférence, la couche support est formée de plaques juxtaposées, avantageusement assemblées par des moyens d'assemblage, avantageusement des moyens d'assemblage par emboîtement ;
- la couche supérieure consiste en un gazon synthétique ;
- ladite au moins une couche élastique est réalisée en granules de caoutchouc agglomérés ; ladite au moins une couche élastique est avantageusement disposée sus-jacente, ou sous-jacent, ou autour, dudit matelas intercalaire ; ladite au moins une couche élastique présente des caractéristiques suivantes : une épaisseur allant de 10 à 50 mm, une masse volumique allant de 400 à 1 000 kg/m3, une dureté Shore A allant de 45 à 70 ;
- la couche supérieure comporte au moins un relief, par exemple en forme d'anneau, qui est sus-jacent de ladite au moins une chambre étanche et qui présente avantageusement une hauteur allant de 10 à 100 mm, de préférence de 10 à 50 mm ; de préférence, ledit au moins un matelas intercalaire comporte une peau supérieure qui définit ladite au moins une chambre étanche et qui est sous-jacente de la couche supérieure, et ledit équipement de sol multicouches comporte au moins un insert qui est intercalé entre ladite peau supérieure et ladite couche supérieure pour former ledit au moins un relief, lequel au moins un insert est avantageusement rapporté ou réalisé monobloc avec ladite peau supérieure.

Bien entendu, les différentes caractéristiques, variantes et formes de réalisation de l'invention peuvent être associées les unes avec les autres selon diverses combinaisons dans la mesure où elles ne sont pas incompatibles ou exclusives les unes des autres.

### Description détaillée de l'invention

De plus, diverses autres caractéristiques de l'invention ressortent de la description annexée effectuée en référence aux dessins qui illustrent des formes, non limitatives, de réalisation de l'invention et où :
[Fig. 1] est une vue générale et en perspective de l'équipement de sol multicouches selon l'invention ;
[Fig. 2] est une vue schématique et en coupe d'un premier mode de réalisation d'un équipement de sol multicouches selon l'invention ;
[Fig. 3] est une vue schématique et en coupe d'un second mode de réalisation d'un équipement de sol multicouches selon l'invention ;
[Fig. 4] est une vue générale et en perspective d'une variante de l'équipement de sol multicouches selon l'invention, dont la couche supérieure comporte des reliefs ;
[Fig. 5] est une vue schématique et en coupe de la variante d'équipement de sol multicouches selon la figure 4, dont le plan de coupe passe par des reliefs.

Il est à noter que, sur ces figures, les éléments structurels et/ou fonctionnels communs aux différentes variantes peuvent présenter les mêmes références.

La présente invention concerne ainsi un équipement de sol multicouches 1, adapté à la pratique sportive ou ludique.

L'équipement de sol multicouches 1 est destiné à être rapporté sur un sol S (avantageusement horizontal), par exemple au sein d'une aire de jeu pour les enfants ou d'une aire de pratique sportive.

Un équipement de sol multicouches 1 selon l'invention est avantageusement adapté à une utilisation extérieure (terrain extérieur), résistant aux conditions climatiques environnantes.

Les utilisateurs sont destinés à évoluer, de préférence à pied, sur l'équipement de sol multicouches 1.

L'équipement de sol multicouches 1 comprend une superposition de couches, à savoir au moins :
- une couche support 2, inférieure,
- au moins un matelas intercalaire 3,
- une couche supérieure 4, adaptée à assurer un parement esthétique et/ou technique dudit équipement de sol multicouches 1.

### Couche support

La couche support 2 forme une interface entre le sol S et les couches sus-jacentes 3, 4.

La couche support 2 permet avantageusement de protéger les couches sus-jacentes 3, 4 à l'égard des dégradations par contact avec le sol S. Elle permet également avantageusement de générer une surface de réception plane pour les couches sus-jacentes 3, 4.

La couche support 2 comporte avantageusement deux faces opposées (définissant son épaisseur), avantageusement parallèles l'une par rapport à l'autre, à savoir :
- une face inférieure 2a, destinée à être orientée vers le sol S, voire à prendre appui sur le sol S, et
- une face supérieure 2b, destinée à servir de surface d'appui pour au moins une couche sus-jacente.

La couche support 2 est réalisé avantageusement en matériau plastique ou en film géotextile.

Dans le cas d'un matériau plastique, la couche support 2 est avantageusement formée de plaques 21 juxtaposées, par exemple des plaques parallélépipédiques, de préférence réalisées en matériau plastique.

De préférence, les plaques 21 présentent des côtés allant de 250 mm à 600 mm (de préférence pour une plaque carrée ou une plaque rectangulaire).

Les plaques 21 sont avantageusement assemblées par des moyens d'assemblage (non représentés), avantageusement des moyens d'assemblage par emboîtement (de préférence monoblocs).

Les moyens d'assemblage en emboîtement consistent par exemple en des couples tenon / mortaise, par exemple en queue d'aronde.

Les couples tenon / mortaise équipent avantageusement le contour des plaques 21 de sorte que deux plaques 21 juxtaposées sont assemblées / verrouillées ensemble par emboîtement.

L'assemblage de ces plaques 21 est avantageusement verrouillé par des pièces de connexion qui sont solidarisées entre deux plaques 21 attenantes.

La couche support 2 présente avantageusement une hauteur (dite encore épaisseur) allant de 10 à 100 mm, de préférence de 10 à 80 mm, de préférence de 10 à 25 mm.

De manière alternative ou complémentaire, la couche support 2 se présente avantageusement sous la forme d'une couche géotextile.

La couche géotextile est avantageusement choisie parmi les produits tissés et les produits non tissés, avantageusement réalisée en matériau synthétique.

De manière générale, la couche support 2 est avantageusement solidarisée avec le sol S par le biais d'organes d'ancrage (non représentés) qui traversent la couche support 2 et qui sont enfoncés / ancrés dans le sol S.

### Matelas intercalaire

Le matelas intercalaire 3 est réalisé dans un matériau élastomère et délimite au moins une chambre étanche 31 destinée à être remplie avec un fluide.

Le matelas intercalaire 3 est en particulier adapté à se déformer lors du cheminement d'au moins un individu, tout en résistant aux efforts appliqués lors de ce cheminement.

De manière générale, le matelas intercalaire 3 est rapporté / implanté entre la couche support 2 et la couche supérieure 4.

De manière générale, le matelas intercalaire 3 présente avantageusement un contour carré ou rectangulaire, présentant avantageusement les dimensions suivantes :
- une largeur de 1 à 2 m, et
- une longueur de 1 à 10 m.

Également de manière générale, ce matelas intercalaire 3 est avantageusement réalisé monobloc dans le matériau élastomère.

Ce matelas intercalaire 3 est réalisée dans au moins un matériau apte à subir une déformation élastique, dit encore « matériau élastique », choisi parmi :
- les matériaux élastomères, à savoir par exemple le caoutchouc naturel, le caoutchouc « naturel synthétique » (ou poly-isoprène synthétique), le polybutadiène ou le styrène-butadiène, ou
- les matériaux plastiques ou élastomères thermoplastiques (TPE), à savoir par exemple le PVB (polyvinyle de butyral), ABS (acrylonitrile butadiène styrène) / SBR (styrène-butadiène), PP (polypropylène) / EPDM (éthylène-propylène-diène monomère), TPU (TPE de polyuréthane).

Ce matelas intercalaire 3 est avantageusement réalisé monobloc, soit mono-matériau (dans un seul matériau), soit multi-matériaux (avec au moins deux sous-couches superposées réalisées dans des matériaux différents).

Le matelas intercalaire 3 peut encore contenir des sous-couches de renfort choisies parmi les fibres textiles, les fibres de métal ou tout autre produit apportant la stabilité et/ou la résistance à l'élongation.

Ces sous-couches de renfort consistent par exemple en une armature textile servant de renfort, réalisée avantageusement en un matériau choisi parmi le nylon, le coton, le polyester, le polyamide ou tout autre textile de renfort.

Ladite au moins une chambre étanche 31 est destinée à être remplie avec un fluide, par exemple un liquide (eau par exemple) ou un gaz (air par exemple).

Ce matelas intercalaire 3 comporte pour cela une valve de remplissage (non représentée) en communication fluidique entre la chambre étanche 31 et l'extérieur.

Le matelas intercalaire 3 comporte avantageusement des peaux 3a, 3b définissant ladite au moins une chambre étanche 31 :
- une peau inférieure 3a, ménagée du côté de la couche support 2, et
- une peau supérieure 3b, ménagée du côté de la couche supérieure 4.

Une fois ladite au moins une chambre étanche 31 remplie, le matelas intercalaire 3 présente avantageusement une forme générale parallélépipédique ou une forme bombée convexe ou une forme de calotte sphérique.

Une fois ladite au moins une chambre étanche 31 remplie, ladite au moins une chambre étanche 31 remplie présente une épaisseur allant de 10 à 100 mm, de préférence de 30 à 100 mm.

De manière générale et tel que représenté sur les figures 2 et 3, le matelas intercalaire 3 comporte une bande hermétique 32 délimitant ladite au moins une chambre étanche 31.

La bande hermétique 32 comporte au moins un tronçon 321 fermé hermétiquement par une soudure (représenté sur les figures 2 et 3) et/ou par une paire de profilés qui pincent ce tronçon (non représentés).

De préférence, les profilés comportent des formes complémentaires et sont reliés par des organes de liaison qui traversent le tronçon 321.

De préférence, la bande hermétique 32 présente une forme de cadre qui comporte plusieurs tronçons 321 :
- deux tronçons longitudinaux, avantageusement fermés hermétiquement par une soudure, et
- deux tronçons transversaux, avantageusement fermés hermétiquement par une soudure ou une paire de profilés.

La mise en oeuvre de moyens de fermeture par « profilés » permet un ajustement à façon de la longueur du matelas intercalaire 3 et de sa chambre étanche 31.

Encore de manière générale, le matelas intercalaire 3 comporte une bande périphérique 33 qui est solidarisée avec la couche support 2, avantageusement par l'intermédiaire d'un profilé 6 rapporté par des organes traversants 7.

La bande périphérique 33 est ainsi pincée entre le profilé 6 et une couche sous-jacente.

Les organes traversants 7 traversent le profilé 6 et la bande périphérique 33, de sorte à s'ancrer avantageusement dans la couche support 2.

La bande périphérique 33 présente avantageusement une largeur allant de 100 à 200 mm.

En l'espèce, la bande hermétique 32 et la bande périphérique 33 sont confondus ou forme une même structure.

En d'autres termes, la bande périphérique 33 forme ici la bande hermétique 32 délimitant la chambre étanche 31.

Encore de manière générale, la surface du matelas intercalaire 3 est avantageusement inférieure par rapport à la surface de la couche support 2 et par rapport à la surface de la couche supérieure 4.

Cette particularité permet de conserver un espace périphérique 1a, ou trottoir, qui est plus ferme autour du matelas intercalaire 3 (figure 1), utile notamment sur le plan de la sécurité en cas de chute de l'utilisateur (avantageusement hauteur de chute critique pour les jeux d'enfants).

De préférence, cet espace périphérique 1a présente par exemple une largeur allant de 1 à 1,5 m.

### Couche supérieure

La couche supérieure 4, formant avantageusement une couche d'usure, est adaptée esthétiquement et/ou techniquement à l'application envisagée.

La couche supérieure 4 recouvre avantageusement l'équipement de sol multicouches 1, et en particulier le matelas intercalaire 3.

La couche supérieure 4 est par exemple choisie parmi les gazons synthétiques, classiques en soi.

Par « gazons synthétiques » (dites encore « pelouses synthétiques » ou « pelouses artificielles » ou encore « gazons artificiels »), on entend avantageusement une surface imitant la pelouse naturelle.

Un tel gazon synthétique comprend avantageusement des brins de plastique (imitant le gazon) qui sont rapportés sur un support (tissé ou non-tissé) muni de trous de drainage.

La couche supérieure 4 peut comporter deux aspects différents :
- un premier aspect dans une zone sus-jacente du matelas intercalaire 3, et
- un second aspect dans une zone entourant ledit matelas intercalaire 3.

Encore de manière générale, la couche supérieure 4 est avantageusement solidarisée avec la couche support 2, de préférence par l'intermédiaire de profilés 41 qui sont rapportés par d'organes traversants 42.

La couche supérieure 4 est ainsi pincée entre les profilés 41 et une couche sous-jacente.

Les organes traversants 42 traversent avantageusement les profilés 41 et la couche supérieure 4, de sorte à s'ancrer dans la couche support 2.

De manière générale, le contour périphérique de cette couche supérieure 4 correspond avantageusement au contour périphérique de la couche support 2.

### Couche élastique

Tel qu'illustré sur les figures, l'équipement de sol multicouches 1 comprend encore avantageusement au moins une couche élastique 8 (ou plaque), pleine et réalisée en matériau élastomère.

La couche élastique 8 comprend avantageusement des granules de caoutchouc agglomérés.

Les granules de caoutchouc sont avantageusement issus d'une opération de recyclage (par exemple de pneus).

Les granules de caoutchouc sont avantageusement solidarisés ensemble par :
- vulcanisation, et/ou
- polymérisation, avantageusement au moyen de résine polyuréthane, de latex ou tout autre liant polymère.

De manière générale, la couche élastique 3 présente des caractéristiques choisies parmi :
- une épaisseur allant de 10 à 50 mm, et/ou
- une masse volumique allant de 400 à 1 000 kg / m³, et/ou
- une dureté Shore A allant de 45 à 70.

Ladite au moins une couche élastique 8 peut avantageusement présenter divers dispositions par rapport au matelas intercalaire 3 au sein de l'équipement de sol multicouches 1, à savoir par exemple :
- une couche élastique 8 sus-jacente du matelas intercalaire 3 (figure 3), ou
- une couche élastique 8 sous-jacent du matelas intercalaire 3 (figure 2), ou
- une couche élastique 8 autour du matelas intercalaire 3 (non représenté).

Dans la disposition « sus-jacente », la couche élastique 8 sus-jacente est avantageusement intercalée entre le matelas intercalaire 3 et la couche supérieure 4 ; cette couche élastique 8 est en plus avantageusement intercalée entre la couche support 2 et la couche supérieure 4.

Dans la disposition « sous-jacente », la couche élastique 8 sous-jacente est avantageusement intercalée entre la couche support 2 et le matelas intercalaire 3 ; cette couche élastique 8 est en plus avantageusement intercalée entre la couche support 2 et la couche supérieure 4.

Dans la disposition « autour », la couche élastique 8 comporte avantageusement un logement dans lequel est rapporté le matelas intercalaire 3 ; cette couche élastique 8 est en plus intercalée entre la couche support 2 et la couche supérieure 4.

De manière générale, la couche élastique 8 est avantageusement parallélépipédique. Le contour périphérique de cette couche élastique 8 correspond avantageusement au contour périphérique de la couche support 2 et de la couche supérieure 4.

### Couche supérieure avec au moins un relief

Selon un mode de réalisation illustré sur les figures 4 et 5, la couche supérieure 4 peut éventuellement comporter au moins un relief 9.

Un tel relief 9 forme ainsi avantageusement une forme en saillie au niveau de la couche supérieure 4.

La couche supérieure 4 peut alors comporter un visuel, ou un marquage, destiné à mettre en avant ou à signaler ledit au moins un relief 9.

Un relief 9 peut prendre toute forme souhaitée, par exemple une forme d'anneau ou une forme de poutre / longeron.

Un tel relief 9 en forme d'anneau présente par exemple :
- un diamètre intérieur allant de 40 à 60 cm, et
- une épaisseur radiale (entre le rayon intérieur et le rayon extérieur) allant de 10 à 20 cm.

Un tel relief 9 en forme d'anneau est par exemple intéressant pour introduire un pied de l'utilisateur.

La couche supérieure 4 peut comporter plusieurs reliefs 9 qui sont agencés à façon (par paires, en quinconce, aléatoirement, etc.) pour former par exemple un parcours de motricité.

Ce relief 9 est sus-jacent de ladite au moins une chambre étanche 31 dudit au moins un matelas intercalaire 3.

Ce relief 9 présente avantageusement une hauteur allant de 10 à 100 mm, de préférence de 10 à 50 mm.

Tel qu'illustré sur la figure 5, la peau supérieure 3b est avantageusement sous-jacente de la couche supérieure 4.

Et l'équipement de sol multicouches 1 comporte avantageusement au moins un insert 91 qui est intercalé entre cette peau supérieure 3b et la couche supérieure 4 pour former ledit au moins un relief 4.

La couche supérieure 4 épouse alors avantageusement la peau supérieure 3b et ledit au moins un insert 91.

Ledit au moins un insert 91 peut avantageusement prendre différentes formes, à savoir parmi :
- ledit au moins un insert 91 est rapporté entre la peau supérieure 3b et la couche supérieure 4,
- ledit au moins un insert 91 peut être réalisé monobloc avec la peau supérieure 3b dudit au moins un matelas intercalaire 3 (par exemple moulé directement dans la matière de la peau supérieure 3b).

### Pose de l'équipement de sol multicouches

De préférence, les couches sont avantageusement posées successivement sur un sol S à recouvrir pour former ensemble l'équipement de sol multicouches 1 selon l'invention.

En particulier, la couche support 2 est avantageusement posée sur le sol S puis les couches successives sont ensuite rapportées sur, et solidarisées avec, cette couche support 2.

Au moins un utilisateur peut alors circuler, de préférence à pied, sur l'équipement de sol multicouches 1 selon l'invention.

En particulier, le cheminement au-dessus du matelas intercalaire 3 apporte des sensations originales, avantageusement renforcées par des transitions entre le matelas intercalaire 3 et l'espace périphérique 1a.

Le cas échéant, ledit au moins un relief 9 renforce l'aspect ludique et/ou sportif, lors de la pratique de l'utilisateur.

Bien entendu, diverses autres modifications peuvent être apportées à l'invention dans le cadre des revendications annexées.

## Revendications

1. Equipement de sol multicouches, adapté à la pratique sportive ou ludique, lequel équipement de sol multicouches (1) comprend :
- une couche support (2), inférieure,
- au moins un matelas intercalaire (3), réalisé dans un matériau élastomère et délimitant au moins une chambre étanche (31) destinée à être remplie avec un fluide,
- une couche supérieure (4), adaptée à assurer un parement esthétique et/ou technique dudit équipement de sol multicouches (1),
laquelle couche support (2) forme une interface entre le sol (S) et les couches sus-jacentes (3, 4),
lequel matelas intercalaire (3) comporte une bande périphérique (33) qui est solidarisée avec la couche support (2),
laquelle surface du matelas intercalaire (3) est inférieure par rapport à la surface de la couche support (2) et par rapport à la surface de la couche supérieure (4),
lequel équipement de sol multicouches (1) comprend encore au moins une couche élastique (8), pleine et réalisée en matériau élastomère.

2. Equipement de sol multicouches, selon la revendication 1, **caractérisé en ce que** ledit matelas intercalaire (3) comporte une bande hermétique (32) délimitant ladite au moins une chambre étanche (31),
laquelle bande hermétique (32) comporte au moins un tronçon (321) fermé hermétiquement par :
- une soudure, et/ou
- une paire de profilés qui pince hermétiquement ledit tronçon (321).

3. Equipement de sol multicouches, selon l'une quelconque des revendications 1 ou 2, **caractérisé en ce que** ledit matelas intercalaire (3) présente un contour carré ou rectangulaire, présentant avantageusement les dimensions suivantes :
- une largeur de 1 à 2 m, et
- une longueur de 1 à 10 m.

4. Equipement de sol multicouches, selon l'une quelconque des revendications 1 à 3, **caractérisé en ce que** la couche support (2) est réalisée en matériau plastique ou en film géotextile.

5. Equipement de sol multicouches, selon la revendication 4, **caractérisé en ce que** la couche support (2) est formée de plaques (21) juxtaposées, avantageusement assemblées par des moyens d'assemblage, avantageusement des moyens d'assemblage par emboîtement.

6. Equipement de sol multicouches, selon l'une quelconque des revendications 1 à 5, **caractérisé en ce que** la couche supérieure (4) consiste en un gazon synthétique.

7. Equipement de sol multicouches, selon l'une quelconque des revendications 1 à 6, **caractérisé en ce que** ladite au moins une couche élastique (8) est réalisée en granules de caoutchouc agglomérés.

8. Equipement de sol multicouches, selon l'une quelconque des revendications 1 à 7, **caractérisé en ce que** ladite au moins une couche élastique (8) est disposée :
- sus-jacente, ou
- sous-jacent, ou
- autour,
dudit matelas intercalaire (3).

9. Equipement de sol multicouches, selon l'une quelconque des revendications 1 à 8, **caractérisé en ce que** ladite au moins une couche élastique (8) présente des caractéristiques suivantes :
- une épaisseur allant de 10 à 50 mm,
- une masse volumique allant de 400 à 1 000 kg/m3,
- une dureté Shore A allant de 45 à 70.

10. Equipement de sol multicouches, selon l'une quelconque des revendications 1 à 9, **caractérisé en ce que** la couche supérieure (4) comporte au moins un relief (9) qui est sus-jacent de ladite au moins une chambre étanche (31).

11. Equipement de sol multicouches, selon la revendication 10, **caractérisé en ce que** ledit au moins un matelas intercalaire (3) comporte une peau supérieure (3b) qui définit ladite au moins une chambre étanche (31) et qui est sous-jacente de la couche supérieure (4),
**en ce que** ledit équipement de sol multicouches (1) comporte au moins un insert (91) qui est intercalé entre ladite peau supérieure (3b) et ladite couche supérieure (4) pour former ledit au moins un relief (9).

12. Equipement de sol multicouches, selon la revendication 11, **caractérisé en ce que** ledit au moins un insert (91) est :
- rapporté, ou
- réalisé monobloc avec ladite peau supérieure (3b).

13. Equipement de sol multicouches, selon l'une quelconque des revendications 10 à 12, **caractérisé en ce que** ledit au moins un relief (9) présente une hauteur allant de 10 à 100 mm, de préférence de 10 à 50 mm.

## Patentansprüche

1. Mehrschichtige Bodenausstattung, die für sportliche oder spielerische Zwecke geeignet ist
wobei die mehrschichtige Bodenausstattung (1)
- eine untere Tragschicht (2),
- mindestens eine Zwischenmatratze (3), die aus einem Elastomermaterial hergestellt ist und mindestens eine dichte Kammer (31) abgrenzt, die mit einer Flüssigkeit gefüllt werden soll,
- eine obere Schicht (4), die geeignet ist, eine ästhetische und/oder technische Verkleidung der mehrschichtigen Bodenausstattung (1) sicherzustellen,
aufweist,
wobei die Tragschicht (2) eine Grenzfläche zwischen dem Boden (S) und den darüberliegenden Schichten (3, 4) bildet,
wobei die Zwischenmatratze (3) ein Umfangsband (33) aufweist, das mit der Tragschicht (2) fest verbunden ist,
wobei die Oberfläche der Zwischenmatratze (3) kleiner als die Oberfläche der Tragschicht (2) und als die Oberfläche der oberen Schicht (4) ist,
wobei die mehrschichtige Bodenausstattung (1) außerdem mindestens eine elastische Schicht (8) aufweist, die massiv ist und aus einem Elastomermaterial gefertigt ist.

2. Mehrschichtige Bodenausstattung gemäß Anspruch 1, **dadurch gekennzeichnet, daß** die Zwischenmatratze (3) ein hermetisches Band (32) aufweist, das die mindestens eine dichte Kammer (31) abgrenzt,
wobei das hermetische Band (32) mindestens einen Abschnitt (321) aufweist, der durch
- eine Lötung und/oder
- ein Paar Profile, die den Abschnitt (321) hermetisch zuklemmen, abgeschlossen ist.

3. Mehrschichtige Bodenausstattung gemäß einem der Ansprüche 1 oder 2, **dadurch gekennzeichnet, daß** die Zwischenmatratze (3) eine quadratische oder rechteckige Kontur aufweist, die vorteilhafterweise die folgenden Abmessungen aufweist:
- eine Breite von 1 bis 2 m und
- eine Länge von 1 bis 10 m.

4. Mehrschichtige Bodenausstattung gemäß einem der Ansprüche 1 bis 3, **dadurch gekennzeichnet, daß** die Tragschicht (2) aus einem Plastikmaterial oder aus einem Geotextilfilm gefertigt ist.

5. Mehrschichtige Bodenausstattung gemäß Anspruch 4, **dadurch gekennzeichnet, daß** die Tragschicht (2) aus nebeneinander angeordneten Platten besteht, die vorteilhafterweise mittels Verbindungsmitteln, vorteilhafterweise Mittel zum Verbinden durch Ineinanderschieben, zusammengesetzt sind.

6. Mehrschichtige Bodenausstattung gemäß einem der Ansprüche 1 bis 5, **dadurch gekennzeichnet, daß** die obere Schicht (4) aus einem Kunstrasen besteht.

7. Mehrschichtige Bodenausstattung gemäß einem der Ansprüche 1 bis 6, **dadurch gekennzeichnet, daß** die mindestens eine elastische Schicht (8) aus gepreßten Gummikörnern gefertigt ist.

8. Mehrschichtige Bodenausstattung gemäß einem der Ansprüche 1 bis 7, **dadurch gekennzeichnet, daß** die mindestens eine elastische Schicht (8)
- oberhalb oder
- unterhalb oder
- um die Zwischenmatratze herum
angeordnet ist.

9. Mehrschichtige Bodenausstattung gemäß einem der Ansprüche 1 bis 8, **dadurch gekennzeichnet, daß** die mindestens eine elastische Schicht (8) die folgenden Merkmale aufweist:
- eine Dicke von 10 bis 50 mm,
- eine Dichte von 400 bis 1000 kg/m3,
- eine Shore-A-Härte von 40 bis 70.

10. Mehrschichtige Bodenausstattung gemäß einem der Ansprüche 1 bis 9, **dadurch gekennzeichnet, daß** die obere Schicht (4) mindestens ein Relief (9) aufweist, das über der mindestens einen dichten Kammer (31) liegt.

11. Mehrschichtige Bodenausstattung gemäß Anspruch 10, **dadurch gekennzeichnet, daß** die mindestens eine Zwischenmatratze (3) eine obere Haut (3b) aufweist, die die mindestens eine dichte Kammer (31) definiert und die unter der oberen Schicht (4) liegt,
daß die mehrschichtige Bodenausstattung (1) mindestens eine Einlage (91) aufweist, die zwischen der oberen Haut (3b) und der oberen Schicht (4) eingefügt ist, um das mindestens eine Relief (9) zu bilden.

12. Mehrschichtige Bodenausstattung gemäß Anspruch 11, **dadurch gekennzeichnet, daß** die mindestens eine Einlage (91)
- hinzugefügt oder
- einstückig mit der oberen Haut (3b) gefertigt ist.

13. Mehrschichtige Bodenausstattung gemäß einem der Ansprüche 10 bis 12, **dadurch gekennzeichnet, daß** das mindestens eine Relief (9) eine Höhe von 10 bis 100 mm, vorzugsweise von 10 bis 50 mm aufweist.

## Claims

1. Multi-layer floor equipment, suitable for sports and leisure activities, said multi-layer floor equipment (1) comprising:
- a bottom, backing layer (2),
- at least one interlayer mattress (3), made of an elastomer material and delimiting at least one sealed chamber (31) intended to be filled with a fluid,
- a top layer (4), suitable for aesthetic and/or technical cladding of said multi-layer floor equipment (1),
said backing layer (2) forming an interface between the floor (S) and the overlying layers (3, 4),
said interlayer mattress (3) including a peripheral strip (33) that is attached to the backing layer (2),
said surface of the interlayer mattress (3) being lower than the surface of the backing layer (2) and than the surface of the top layer (4),
said multi-layer floor equipment (1) also comprises at least one elastic layer (8), solid and made of an elastomeric material.

2. The multi-layer floor equipment according to claim 1, **characterized in that** said interlayer mattress (3) includes a hermetic strip (32) delimiting said at least one sealed chamber (31),
said hermetic strip (32) including at least one section (321) hermetically closed by:
- a weld, and/or
- a pair of profiles that hermetically clamps said section (321).

3. The multi-layer floor equipment according to anyone of claims 1 or 2, **characterized in that** said interlayer mattress (3) has a square or rectangular contour, advantageously having the following size:
- width of 1 to 2 m, and
- length of 1 to 10 m.

4. The multi-layer floor equipment according to anyone of claims 1 to 3, **characterized in that** the backing layer (2) is made of a plastic material or geotextile film.

5. The multi-layer floor equipment according to claim 4, **characterized in that** the backing layer (2) is formed of juxtaposed plates (21), advantageously assembled by assembly means, advantageously interlocking assembly means.

6. The multi-layer floor equipment according to anyone of claims 1 to 5, **characterized in that** the top layer (4) consists of a synthetic grass.

7. The multi-layer floor equipment according to anyone of claims 1 to 6, **characterized in that** said at least one elastic layer (8) is made of agglomerated rubber granules.

8. The multi-layer floor equipment according to anyone of claims 1 to 7, **characterized in that** said at least one elastic layer (8) is arranged:
- overlying, or
- underlying, or
- around,
said interlayer mattress (3).

9. The multi-layer floor equipment according to anyone of claims 1 to 8, **characterized in that** said at least one elastic layer (8) has following characteristics:
- thickness from 10 to 50 mm,
- density from 400 to 1,000 kg/m3,
- Shore A hardness from 45 to 70.

10. The multi-layer floor equipment according to anyone of claims 1 to 9, **characterized in that** the top layer (4) includes at least one relief (9) overlying said at least one sealed chamber (31).

11. The multi-layer floor equipment according to claim 10, **characterized in that** said at least one interlayer mattress (3) includes a top skin (3b) that defines said at least one sealed chamber (31) and that underlies the top layer (4),
**in that** said multi-layer floor equipment (1) includes at least one insert (91) that is interposed between said top skin (3b) and said top layer (4) to form said at least one relief (9).

12. The multi-layer floor equipment according to claim 11, **characterized in that** said at least one insert (91) is:
- added, or
- made one piece with said top skin (3b).

13. The multi-layer floor equipment according to anyone of claims 10 to 12, **characterized in that** said at least one relief (9) has a height from 10 to 100 mm, preferably from 10 to 50 mm.
